# EUROPÄISCHE PATENTSCHRIFT

(11) **EP 0 235 652 B1**
(45) Veröffentlichungstag und Bekanntmachung des Hinweises auf die Patenterteilung: **16.12.1992**
(21) Anmeldenummer: 87102125.9
(22) Anmeldetag: 14.02.1987
(51) Int. Cl.: F21V 7/00, F21V 11/14

(54) **Blendungsfreie Leuchte mit streifenförmigen Abblendreflektor**
Anti-dazzle light fitting with a strip-like screening reflector
Armature lumineuse non éblouissante avec écran réflecteur en forme de bande

(30) Priorität: 19.02.1986 DE 3605226
(43) Veröffentlichungstag der Anmeldung: 09.09.1987
(73) Patentinhaber: Daume & Jordan GmbH & Co KG, D-42389 Wuppertal (DE)
(72) Erfinder: Jacob, K.-H., D-4006 Erkrath 2 (DE)
(74) Vertreter: Patentanwälte Dr. Solf & Zapf

(56) Entgegenhaltungen:
- WO-A-85/00434
- FR-A- 2 303 305
- FR-A- 2 347 610
- US-A- 3 724 346
- US-A- 3 860 903
- US-A- 4 622 624

## Beschreibung

Die Erfindung betrifft eine Leuchte mit einer stabförmigen, insbesondere horizontal angeordneten Lichtquelle, mit an beiden Längsseiten der Lichtquelle parallel verlaufenden, senkrecht zur Längsrichtung der Lichtquelle diese beidseitig überragende Seitenreflektoren, die derart konkav, insbesondere parabolisch gekrümmt sind, daß alle quer zur Lichtquelle abgestrahlten Lichtstrahlen direkt oder nach Reflexion unter einem zur Horizontalen steileren Winkel als einem leuchtenspezifischen Ausblendwinkel α in Querrichtung austreten, mit einem vor der Lichtquelle angeordneten, derart ausgebildeten Abblendreflektor, daß alle in Längsrichtung der Lichtquelle abgestrahlten Lichtstrahlen direkt oder nach Reflexion unter einem zur Horizontalen steileren Winkel als einem leuchtenspezifischen Ausblendwinkel β in Längsrichtung austreten, sowie mit zwei die Seitenreflektoren stirnseitig verbindenden Stirnreflektoren.

Eine derartige Leuchte ist aus der europäischen Veröffentlichungsschrift 0 122 972 bekannt. Die Ausgestaltung der Seitenreflektoren dieser bekannten Leuchte gewährleistet, daß bei Betrachtung der Leuchte in Querrichtung der Lichtquelle bis zu einem bestimmten Winkel zur Horizontalen, dem Ausblendwinkel α, keinerlei störende Blendwirkung durch direkt von der Lichtquelle ins Auge des Betrachters fallendes Licht auftritt. Der unterhalb der Lichtquelle angeordnete Abblendreflektor dient zur Ausblendung direkten Lichtes in Längsrichtung der Lichtquelle bis zu einem bestimmten Winkel zur Horizontalen, dem Ausblendwinkel β. Die bekannte Leuchte schafft somit zwar eine gleichmäßig und praktisch störreflexfreie Beleuchtung, jedoch hat sie den Nachteil, daß der unterhalb der Lichtquelle angeordnete Abblendreflektor aus quer zur vertikalen mittleren Längsebene der Lichtquelle verlaufenden Lamellen besteht, die sich zwischen den Seitenreflektoren erstrecken und an diesen befestigt sind. Diese Ausbildung macht aber die Herstellung der Leuchte sehr aufwendig und teuer, da viele Einzelteile hergestellt und diese nachfolgend montiert werden müssen. Dabei ist insbesondere die Herstellung der Lamellen aufwendig, da diese im Querschnitt etwa V-förmig mit reflektierenden und konkav gekrümmten Seitenflächen ausgebildet sind. Diese Ausbildung macht teure Herstellungswerkzeuge erforderlich. Weiterhin ist ein Auswechseln der Lichtquelle umständlich, da zu deren Zugriff die aus Seitenreflektoren, Stirnreflektoren und Abblendreflektor bestehende Einheit als Ganzes entfernt werden muß. Schließlich ist aber auch eine für einen gleichbleibend guten Wirkungsgrad der Leuchte erforderliche Reinigung der Reflektoren schwierig, da aufgrund der Querlamellen viele Ecken und Kanten vorhanden sind.

Der vorliegenden Erfindung liegt daher die Aufgabe zugrunde, eine Leuchte der eingangs beschriebenen Art anzugeben, die sowohl eine sehr gute Abblendung von in Quer- und Längsrichtung von der Lichtquelle ausgesendetem Licht gewährleistet, als auch derart einfach aufgebaut ist, daß sie preiswert in der Herstellung sowie durch leichte Auswechselbarkeit der Lichtquelle und einfache Reinigungsmöglichkeit der Reflektoren wartungsfreundlich ist.

Erfindungsgemäß wird dies dadurch erreicht, daß der Abblendreflektor aus einem streifenförmigen Flachmaterial besteht und sich mit geringem Abstand von der Lichtquelle zu dieser parallel zwischen den Stirnreflektoren erstreckt, wobei die Breite des Abblendreflektors größer/gleich der Breite der senkrechten Projektion der Lichtquelle ist und der Abblendreflektor in seiner Fläche eine Vielzahl von Lichtaustrittsöffnungen aufweist, wobei der leuchtenspezifische Ausblendwinkel β in Längsrichtung zwischen der Horizontalen und einer in Längsrichtung der Lichtquelle durch zwei im Längsschnitt des Abblendreflektors gesehen sich diagonal gegenüberliegende Kanten einer Lichtaustrittsöffnung verlaufenden Gerade und der leuchtenspezifische Ausblendungswinkel α in Querrichtung zwischen der Horizontalen und einer in Querrichtung der Lichtquelle durch zwei sich im Querschnitt des Abblendreflektors gesehen diagonal gegenüberliegende Kanten einer Lichtaustrittsöffnung verlaufende Gerade bestimmt ist.

Dabei deckt in Blickrichtung einer Person unterhalb der Lichtquelle gesehen der unterhalb der Lichtquelle angeordnete Abblendreflektor die Lichtquelle von unten her ab, wobei jedoch ein senkrechter Lichtaustritt durch die Lichtaustrittsöffnungen gewährleistet ist, wodurch ein guter Wirkungsgrad erhalten bleibt. Die erfindungsgemäße Ausgestaltung der Lichtaustrittsöffnungen gewährleistet eine Ausblendwirkung, insbesondere in Längsrichtung, aber auch in Querrichtung der Lichtquelle, wobei der Ausblendwinkel durch die Abmessungen der Lichtaustrittsöffnungen haben insbesondere deren senkrechte Länge und deren horizontale Fläche. Daher kann der gewünschte Ausblendwinkel β in Längsrichtung, aber auch der Ausblendwinkel α in Querrichtung vorteilhafterweise durch spezielle Formgebung der Lichtaustrittsöffnungen gewährleistet werden.

Der erfindungsgemäße Abblendreflektor verläuft berührungslos zu den Seitenreflektoren zwischen diesen, so daß die Innenflächen der Seitenreflektoren glattflächig ausgebildet und somit leicht zu reinigen sind. Aber auch der Abblendreflektor selbst ist aufgrund seiner streifenförmigen Ausbildung leicht zu reinigen, wobei er vorteilhafterweise mit seinen schmalseitigen Kanten lösbar an den Stirnreflektoren befestigt ist. Daher ist auch ein Wechsel der Lichtquelle sehr leicht durchführbar, da lediglich der Abblendreflektor entfernt, z.B. nach unten geklappt zu werden braucht.

Der Abblendreflektor ist sehr einfach herzustellen, beispielsweise aus Blech durch einen einzigen Stanzvorgang. Er ist daher sehr preiswert in der Herstellung. Auch seine Befestigung an der Leuchte ist unproblematisch, da er lediglich mit seinen schmalseitigen Kanten an den Stirnreflektoren der Leuchte befestigt zu werden braucht.

Weitere vorteilhafte Ausgestaltungsmerkmale der Erfindung sind in den Unteransprüchen enthalten.

Anhand von in der Zeichnung dargestellten Ausführungsbeispielen soll im folgenden die Erfindung näher erläutert werden. Dabei zeigen:
- Fig. 1: einen Querschnitt durch eine Leuchte nach der Erfindung mit symmetrischen Seitenreflektoren,
- Fig. 2: einen Querschnitt analog zu Fig. 1, jedoch mit asymmetrischen Seitenreflektoren,
- Fig. 3: einen Längsschnitt der erfindungsgemäßen Leuchte längs der Linie III-III gemäß Fig. 1, und
- Fig. 4 a bis f: unterschiedliche Ausgestaltungen des erfindungsgemäßen Abblendreflektors in vergrößerten Ansichten der Einzelheit IV gemäß Fig. 3.

Eine erfindungsgemäße Leuchte weist eine stabförmige, horizontal angeordnete Lichtquelle 1 (Leuchtröhre ) auf. Zu beiden Längsseiten der Lichtquelle 1 erstrecken sich von unterhalb bis oberhalb dieser konkav, insbesondere parabolisch gekrümmte Seitenreflektoren 2, 3, die zweiteilig oder aber einteilig ausgebildet sein können. In dem Fall, daß die Seitenreflektoren 2, 3 zweiteilig ausgebildet sind, können sie an ihren Oberkanten durch einen Dachreflektor 4 verbunden sein. Die Seitenreflektoren 2, 3 können bezüglich der längsverlaufenden, vertikalen Mittelebene 5 symmetrisch (Fig.1) oder asymmetrisch (Fig.2) ausgebildet sein.

Die Seitenreflektoren 2, 3 bestimmen einen Ausblendwinkel α in Querrichtung der Lichtquelle 1. Dieser Winkel α liegt zwischen der Horizontalen 6 und einer eine Tangente der Lichtquelle 1 bildenden Verbindungsgeraden 7 zwischen den unteren Rändern 8 der Seitenreflektoren 2, 3 und der unteren Peripherie der Lichtquelle 1. In Blickrichtung eines flacheren als dem Winkel α erfolgt keinerlei Blendung des Betrachters, da die Lichtquelle 1 durch die Seitenreflektoren 2, 3 abgedeckt ist.

Die Krümmung der Seitenreflektoren 2, 3 gewährleistet, daß Lichtstrahlen auch nach Reflexion an der spiegelnd ausgebildeten Innenfläche der Seitenreflektoren 2, 3 stets unter einem steileren als dem Winkel α nach unten aus der erfindungsgemäßen Leuchte austreten (siehe die angedeuteten Lichtstrahlen 11 in Fig. 1 und 12 in Fig.2).

Gemäß Fig. 3 weist die erfindungsgemäße Leuchte weiterhin zwei Stirnreflektoren 13, 14 auf, die die Seitenreflektoren 2, 3 stirnseitig verbinden. Die Lichtquelle 1 wird in üblicher Weise von Fassungen 15, 16 gehalten.

Um auch in Längsrichtung der Leuchte eine Blendung des Betrachters durch flach austretende Strahlen zu verhindern, ist unterhalb der Lichtquelle 1 ein Abblendreflektor 17 angeordnet, der erfindungsgemäß aus einem streifenförmigen Flachmaterial besteht und sich mit geringem Abstand unterhalb der Lichtquelle 1 zu dieser parallel zwischen den Stirnreflektoren 13, 14 erstreckt. Die Breite des Abblendreflektors 17 entspricht mindestens der Breite der senkrechten Projektion der Lichtquelle 1, da hierdurch die Lichtquelle 1 vollflächig von unten her abgedeckt ist. Damit durch diese Abdeckung kein Lichtverlust auftritt, sondern die erfindungsgemäße Leuchte einen guten Wirkungsgrad behält, weist der Abblendreflektor 17 erfindungsgemäß in seiner Fläche eine Vielzahl von Lichtaustrittsöffnungen 18 auf. Hierdurch erhält er eine siebartige Ausbildung. Dabei wird ein Ausblendwinkel β in Längsrichtung zwischen der Horizontalen 6 und einer in Längsrichtung der Lichtquelle durch zwei sich im Längsschnitt des Abblendreflektors 17 gesehen diagonal gegenüberliegende Kanten einer Lichtaustrittsöffnung 18 verlaufenden Gerade 21 bestimmt (siehe Fig. 3 und 4).

Bei einer besonderen Ausführungsform der Erfindung ist die Breite des Abblendreflektors 17 ≦ dem senkrecht zur vertikal zwischen den Seitenreflektoren 2, 3 verlaufenden Mittelebene 5 gemessenen Abstand von zwei jeweils eine obere Tangente der Lichtquelle 1 bildenden Verbindungsgeraden 22 zwischen der Lichtquelle 1 und den unteren Kanten 8 der Seitenreflektoren 2, 3. Durch diese Ausbildung kann erreicht werden, daß direktes Licht von der Lichtquelle 1 lediglich durch die Lichtaustrittsöffnungen 18 austreten kann, während alle flach abgestrahlten Lichtstrahlen (siehe die Strahlen 11, 12 und 23a in Fig. 1 und 2) nur nach Reflexion an den Seitenreflektoren 2, 3 und gegebenenfalls auch an dem Abblendreflektor 17 an letzterem "seitlich vorbei" aus der Leuchte austreten können. Hierzu ist es vorteilhaft, wenn der Abblendreflektor 17 zumindest auf seiner in Richtung der Lichtquelle 1 weisenden Seite eine diffus oder spiegelnd reflektierende Oberfläche 23 aufweist. Weiterhin ist es bei dieser Ausführungsform vorteilhaft, wenn der Abblendreflektor 17 nur im Bereich seiner durch senkrechte Projektion der Lichtquelle 1 bestimmten Fläche Lichtaustrittsöffnungen 18 aufweist, während seine Randbereiche 24 öffnungsfrei sind. Die öffnungsfreien Randbereiche 24 dienen somit zur Abdeckung und Abblendung der Lichtquelle 1 und zur Reflexion eines Teils des Lichts, verleihen aber auch dem Abblendreflektor 17 eine notwendige Stabilität. In dem Fall, daß die Seitenreflektoren 2, 3 asymmetrisch ausgebildet sind (Fig. 2), kann hierdurch auch der Abblendreflektor 17 unterschiedlich breite Randbereiche 24 aufweisen.

Die Lichtaustrittsöffnungen 18 sind vorzugsweise gleichmäßig verteilt, und zwar rasterartig auf dem angegebenen Flächenbereich des Abblendreflektors 17 angeordnet, und können als Ausstanzungen mit rundem Querschnitt ausgebildet sein (Fig. 4a und b). Alternativ dazu können die Lichtaustrittsöffnungen 18 als tiefgezogene Einprägungen mit vorzugsweise rundem Querschnitt sowie vorzugsweise ringförmigen Randstegen 25 ausgebildet sein (Fig.4c bis f). Dabei beeinflussen der Durchmesser und die Länge der Lichtaustrittsöffnungen 18, d.h. entweder die Materialstärke des Abblendreflektors 17 (Fig. 4a und b) oder die axiale Länge der Lichtaustrittsöffnungen 18 einschließlich der Randstege 25 (Fig. 4c bis f), den Ausblendwinkel β in Längsrichtung, aber natürlich auch einen Ausblendwinkel in Querrichtung, da ja der Abblendreflektor 17 unterhalb der Lichtquelle 1 angeordnet ist. Daher kann es für bestimmte Anwendungsfälle vorteilhaft sein, die Lichtaustrittsöffnungen 18 mit anderem als rundem Querschnitt auszubilden, um zu erreichen, daß in Längsrichtung abgestrahlte Lichtstrahlen unter einem anderen Winkel durch die Lichtaustrittsöffnungen 18 gelangen als in Querrichtung abgestrahle Lichtstrahlen. Hierfür sind mögliche Querschnitte der Lichtaustrittsöffnungen 18 beispielsweise oval oder rechteckig. Durch eine spezielle Ausbildung der Lichtaustrittsöffnungen 18 kann somit auch erreicht werden, daß der gewünschte Ausblendwinkel α in Querrichtung zwischen der Horizontalen 6 und einer in Querrichtung der Lichtquelle 1 durch zwei sich im Querschnitt des Abblendreflektors 17 gesehen diagonal gegenüberliegende Kanten einer Lichtaustrittsöffnung 18 verlaufenden Gerade (siehe z.B. die Gerade 7 in Fig. 1) bestimmt wird. Hierdurch könnten die bisher den Winkel α bestimmenden Seitenreflektoren 2, 3 in ihrer senkrechten Erstreckung gegenüber der dargestellten Ausführungsform verkürzt werden, wodurch sich vorteilhafterweise die Herstellungskosten der erfindungsgemäßen Leuchte aufgrund von Materialeinsparung weiter reduzieren ließen.

Vorteilhafterweise besteht der Abblendreflektor 17 aus Blech, insbesondere Aluminiumblech, oder aber aus einem reflektierend beschichteten Kunststoff.

Der Abblendreflektor 17 ist erfindungsgemäß mit seinen schmalseitigen Kanten 26 an den Stirnreflektoren 13,14 lösbar befestigt, so daß er zum Wechseln der Lichtquelle 1 einfach entfernt werden kann. Hierzu kann er einseitig an einem der Stirnreflektoren 13, 14 schwenkbar gelagert sein, während seine andere Schmalseite Mittel zur Rastverriegelung mit dem gegenüberliegenden Stirnreflektor 13 bzw. 14 aufweist.

## Patentansprüche

1. Leuchte mit einer stabförmigen, insbesondere horizontal angeordneten Lichtquelle (1), mit an beiden Längsseiten der Lichtquelle (1) parallel verlaufenden, senkrecht zur Längsrichtung der Lichtquelle (1) diese beidseitig überragenden Seitenreflektoren (2, 3), die derart konkav, insbesondere parabolisch, gekrümmt sind, daß alle quer zur Lichtquelle (1) abgestrahlten Lichtstrahlen direkt oder nach Reflexion unter einem zur Horizontalen steileren Winkel als einem leuchtenspezifischen Ausblendwinkel α in Querrichtung austreten, mit einem vor der Lichtquelle (1) angeordneten, derart ausgebildeten Abblendreflektor (17), daß alle in Längsrichtung der Lichtquelle (1) abgestrahlten Lichtstrahlen direkt oder nach Reflexion unter einem zur Horizontalen steileren Winkel als einem leuchtenspezifischen Ausblendwinkel ß in Längsrichtung austreten, sowie mit zwei die Seitenreflektoren (2, 3) stirnseitig verbindenden Stirnreflektoren (13, 14),
**dadurch gekennzeichnet,** daß der Abblendreflektor (17) aus einem streifenförmigen Flachmaterial besteht und sich mit geringem Abstand von der Lichtquelle (1) zu dieser parallel zwischen den Stirnreflektoren (13, 14) erstreckt, wobei die Breite des Abblendreflektors (17) größer/gleich der Breite der senkrechten Projektion der Lichtquelle (1) ist und der Abblendreflektor (17) in seiner Fläche eine Vielzahl von Lichtaustrittsöffnungen (18) aufweist, wobei der leuchtenspezifische Ausblendwinkel β in Längsrichtung zwischen der Horizontalen (6) und einer in Längsrichtung der Lichtquelle (1) durch zwei im Längsschnitt des Abblendreflektors (17) gesehen sich diagonal gegenüberliegende Kanten einer Lichtaustrittsöffnung (18) verlaufenden Gerade (21) und der leuchtenspezifische Ausblendwinkel α in Querrichtung zwischen der Horizontalen (6) und einer in Querrichtung der Lichtquelle (1) durch zwei sich im Querschnitt des Abblendreflektors (17) gesehen diagonal gegenüberliegende Kanten einer Lichtaustrittsöffnung (18) verlaufenden Gerade (7) bestimmt ist.

2. Leuchte nach Anspruch 1,
**dadurch gekennzeichnet,** daß die Breite des Abblendreflektors (17) kleiner/gleich dem senkrecht zur vertikal zwischen den Seitenreflektoren (2, 3) verlaufenden Mittelebene (5) gemessenen Abstand von zwei jeweils eine obere Tangente der Lichtquelle (1) bildenden Verbindungsgeraden (22) zwischen der Lichtquelle (1) und den unteren Kanten (8) der Seitenreflektoren (2, 3) ist.

3. Leuchte nach Anspruch 2,
**dadurch gekennzeichnet,** daß der Abblendreflektor (17) nur im Bereich seiner durch senkrechte Projektion der Lichtquelle (1) bestimmten Fläche Lichtaustrittsöffnungen (18) aufweist, während seine Randbereiche (24) öffnungsfrei sind.

4. Leuchte nach einem der Ansprüche 1 bis 3,
**dadurch gekennzeichnet,** daß die Lichtaustrittsöffnungen (18) rasterartig angeordnet sind.

5. Leuchte nach einem der Ansprüche 1 bis 4,
**dadurch gekennzeichnet,** daß die Lichtaustrittsöffnungen (18) als Ausstanzungen mit vorzugsweise rundem Querschnitt ausgebildet sind.

6. Leuchte nach einem der Ansprüche 1 bis 4,
**dadurch gekennzeichnet,** daß die Lichtaustrittsöffnungen (18) als tiefgezogene Einprägungen mit vorzugsweise rundem Querschnitt sowie vorzugsweise ringförmigen Randstegen (25) ausgebildet sind.

7. Leuchte nach einem der Ansprüche 1 bis 6,
**dadurch gekennzeichnet,** daß der Abblendreflektor (17) zumindest auf seiner in Richtung der Lichtquelle (1) weisenden Seite eine diffus oder spiegelnd reflektierende Oberfläche (23) aufweist.

8. Leuchte nach einem der Ansprüche 1 bis 6,
**dadurch gekennzeichnet,** daß der Abblendreflektor (17) aus Blech, insbesondere Aluminiumblech besteht.

9. Leuchte nach einem der Ansprüche 1 bis 7,
**dadurch gekennzeichnet,** daß der Abblendreflektor (17) aus einem reflektierend beschichteten Kunststoff besteht.

10. Leuchte nach einem der Ansprüche 1 bis 9,
**dadurch gekennzeichnet,** daß der Abblendreflektor (17) mit seinen schmalseitigen Kanten (26) an den Stirnreflektoren (13, 14) lösbar befestigt ist.

## Claims

1. Lamp having a rod-shaped, in particular horizontally arranged light source (1), having side reflectors (2, 3) which run parallel on both longitudinal sides of the light source (1) and project perpendicular to the longitudinal direction of the light source (1) beyond this on both sides and which are curved concavely, in particular parabolically, such that all the rays of light radiated transversely to the light source (1) emerge in the transverse direction, directly or after reflection, at an angle which is steeper with regard to the horizontal than an unscreened angle α which is specific to the lamp, having a screening reflector (17) arranged in front of the light source (1) and constructed such that all the rays of light radiated in the longitudinal direction of the light source (1) emerge in the longitudinal direction, directly or after reflection, at an angle which is steeper with regard to the horizontal than an unscreened angle β which is specific to the lamp, and having two end reflectors (13, 14) which connect the side reflectors (2, 3) on the end side, characterized in that the screening reflector (17) comprises a strip-shaped flat material and extends slightly spaced from the light source (1) and parallel thereto between the end reflectors (13, 14), the width of the screening reflector (17) being greater than or equal to the width of the perpendicular projection of the light source (1) and the screening reflector (17) having in its surface a plurality of light emergence openings (18), the unscreened angle β which is specific to the lamp being determined in the longitudinal direction between the horizontal (6) and a straight line (21) running in the longitudinal direction of the light source (1) through two edges of a light emergence opening (18) which, as seen in the longitudinal section of the screening reflector (17), are diametrically opposed to one another, and the unscreened angle α which is specific to the lamb being determined in the transverse direction between the horizontal (6) and a straight line (7) running in the transverse direction of the light source (1) through two edges of a light emergence opening (18) which, as seen in the cross-section of the screening reflector (17), are diametrically opposed to one another.

2. Lamp according to Claim 1, characterized in that the width of the screening reflector (17) is less than or equal to the spacing, measured perpendicular to the centre plane (5) running vertically between the side reflectors (2, 3) of two connecting straight lines (22) each forming an upper tangent to the light source (1), between the light source (1) and the lower edges (8) of the side reflectors (2, 3).

3. Lamp according to Claim 2, characterized in that the screening reflector (17) has light emergence openings (18) only in the region of its surface determined by perpendicular projection of the light source (1), while its edge regions (24) are free of openings.

4. Lamp according to one of Claims 1 to 3, characterized in that the light emergence openings (18) are arranged in the manner of a grid.

5. Lamp according to one of Claims 1 to 4, characterized in that the light emergence openings (18) are constructed as punched-out holes having a preferably round cross-section.

6. Lamp according to one of Claims 1 to 4, characterized in that the light emergence openings (18) are constructed as deepdrawn impressions having a preferably round cross-section and preferably annular edge webs (25).

7. Lamp according to one of Claims 1 to 6, characterized in that the screening reflector (17) has, at least on its side pointing in the direction of the light source (1), a surface (23) reflecting diffusely or specularly.

8. Lamp according to one of Claims 1 to 6, characterized in that the screening reflector (17) is of sheet metal, in particular sheet aluminium.

9. Lamp according to one of Claims 1 to 7, characterized in that the screening reflector (17) is of a reflectively coated plastics.

10. Lamp according to one of Claims 1 to 9, characterized in that the screening reflector (17) is detachably secured to the end reflectors (13, 14) by means of its narrow-side edges (26).

## Revendications

1. Armature lumineuse, comportant une source lumineuse (1) en forme de barre, disposée en particulier horizontalement, avec des réflecteurs latéraux (2, 3) qui s'étendent parallèlement sur les deux côtés longitudinaux de la source lumineuse (1), perpendiculairement à la direction longitudinale de la source lumineuse (1) qu'ils dépassent sur les deux côtés, ces réflecteurs étant pliés de manière concave, en particulier de manière parabolique telle que tous les rayons lumineux émis transversalement par rapport à la source lumineuse (1) sortent dans la direction transversale, directement ou après avoir été réfléchis, sous un angle plus aigu par rapport à l'horizontale qu'un angle de diaphragme particulier à l'armature lumineuse, avec un écran réflecteur (17) disposé en amont de la source lumineuse (1) et agencé de manière que tous les rayons lumineux émis dans la direction longituinale de la source lumineuse (1) sortent dans la direction longitudinale, directement ou après avoir été réfléchis, sous un angle plus aigu par rapport à l'horizontale qu'un angle de diaphragme particulier à l'armature lumineuse, ainsi que deux réflecteurs frontaux (13, 14) reliant sur leur côté avant les réflecteurs latéraux (2, 3),
caractérisé par le fait que l'écran réflecteur (17) est réalisé dans un matériau plat en forme de bande et s'étend à faible distance de la source lumineuse (1) parallèlement par rapport à celle-ci entre les réflecteurs frontaux (13, 14), la largeur de l'écran réflecteur (17) étant supérieure/égale à la largeur de projection verticale de la source lumineuse (1) et que l'écran réflecteur (17) possède dans sa surface une pluralité d'ouvertures de sortie de la lumière (18), l'angle de diaphragme particulier à l'armature étant défini dans la direction longitudinale par l'horizontale (6) et une droite (21) passant dans la direction longitudinale de la source lumineuse (1) par deux bords d'une ouverture de sortie de la lumière (18) situés diamétralement en regard lorsqu'on regarde dans la direction de la coupe longitudinale de l'écran réflecteur (17) et l'angle de diaphragme particulier à l'armature lumineuse étant défini dans la direction transversale par l'horizontale (6) et une droite (7) passant dans la direction transversale par rapport à la source lumineuse (1) par deux bords d'une ouverture de sortie de la lumière (18) diamétralement en regard lorsqu'on regarde dans la direction d'une coupe ttransversale de l'écran réflecteur (17).

2. Armature lumineuse selon la revendication 1,
caractérisée par le fait que la largeur de l'écran réflecteur (17) est inférieure/égale à la distance, mesurée perpendiculairement par rapport au plan central (5) s'étendant verticalement entre les réflecteurs latéraux (2, 3), de deux droites (22), constituant respectivement une tangente supérieure de la source lumineuse (1), de connexion entre la source lumineuse (1) et les bords inférieurs (8) des réflecteurs latéraux (2, 3).

3. Armature lumineuse selon la revendication 2,
caractérisée par le fait que l'écran réflecteur (17) ne possède des ouvertures de sortie de la lumière (18) que dans la région définie par la projection verticale de la source lumineuse (1), les régions du bord (24) ne comportant pas d'ouvertures.

4. Armature lumineuse selon l'une des revendications 1 à 3,
caractérisée par le fait que les ouvertures de sortie de la lumière (18) forment une grille.

5. Armature lumineuse selon l'une des revendications 1 à 4,
caractérisée par le fait que les ouvertures (18) ont la forme de découpes, de préférence de section transversale ronde.

6. Armature lumineuse selon l'une des revendications 1 à 4,
caractérisée par le fait que les ouvertures (18) ont la forme d'estampages embouties, de préférence de section transversale ronde, avec des nervures de bordure (25) de préférence annulaires.

7. Armature lumineuse selon l'une des revendications 1 à 6,
caractérisée par le fait que l'écran réflecteur (17) comporte, au moins sur son côté en regard de la source lumineuse (1), une surface (23) réfléchissant d'une manière spéculaire ou diffuse.

8. Armature lumineuse selon l'une des revendications 1 à 6,
caractérisée par le fait que l'écran réflecteur (17) est en tôle, en particulier en tôle d'aluminium.

9. Armature lumineuse selon l'une des revendications 1 à 7,
caractérisée par le fait que l'écran réflecteur (17) est réalisé dans une matière synthétique revêtue d'une matière réfléchissante.

10. Armature lumineuse selon l'une des revendications 1 à 9,
caractérisée par le fait que l'écran réflecteur (17) est fixé de manière amovible par ses bords (26) de petit côté sur les réflecteurs frontaux (13, 14).
